# FASCICULE DE BREVET EUROPEEN

(11) **EP 0 800 812 B1**
(45) Date de publication et mention de la délivrance du brevet: **11.09.2002**
(21) Numéro de dépôt: 97400783.3
(22) Date de dépôt: 04.04.1997
(51) Int. Cl.: A61H 9/00

(54) **Dispositif de massage**
Massagegerät
Massage device

(30) Priorité: 09.04.1996 FR 9604402
(43) Date de publication de la demande: 15.10.1997
(73) Titulaire: Zagame, André, F-61110 Rémalard (FR)
(72) Inventeur: Zagame, André, F-61110 Rémalard (FR)
(74) Mandataire: Jaunez, Xavier

(56) Documents cités:
- DE-A- 2 243 802
- DE-C- 668 052
- DE-C- 876 301
- FR-A- 1 038 311
- GB-A- 213 028
- GB-A- 1 077 143
- GB-A- 2 126 900

## Description

L'invention concerne un dispositif de massage destiné à être déplacé sur une zone prédéterminée du corps humain, et plus particulièrement un dispositif de massage du type à succion, capable d'exercer une action aussi proche que possible de celle que réaliserait manuellement le praticien, en particulier l'action dite de palpé-roulé bien connue en kinésithérapie et jusque-là mise en oeuvre seulement manuellement par les praticiens, et permettant éventuellement d'exercer cette action pour des zones du corps humain difficiles à atteindre.

Le terme "massage" doit être compris dans un sens très large dans le cadre de l'invention, dans la mesure où il vise à traiter divers problèmes cutanés ou sous-cutanés, en particulier les cicatrices hypertrophiques consécutives à une opération chirurgicale ou les rides localisées, ou encore des zones de cellulite nécessitant une réactivation de la circulation sanguine.

On connaît depuis bien longtemps l'effet sur la circulation sanguine d'une succion exercée localement sur le corps humain, comme c'était le cas avec les ventouses traditionnelles posées fixes à des emplacements prédéterminés.

Le document GB-A-213 028 décrit un dispositif de massage à succion comportant une cloche dont le compartiment intérieur est raccordé à une poire d'aspiration. Un rouleau diamétral est prévu au niveau du bord d'appui de cette cloche pour produire un effet de vague lors du déplacement du dispositif. Un tel dispositif ne peut exercer qu'un effet de massage très limité.

Le document DE-A-668 052 décrit un dispositif de massage conforme au préambule de la revendication 1. Ce dispositif est basé sur un principe de pression-dépression, avec une cloche à deux compartiments identiques dont l'un est soumis à une pression positive et l'autre à une pression négative. L'efficacité d'un tel dispositif apparaît très douteuse dans la mesure où la pression positive a très peu d'effet sur la circulation sanguine dans la zone concernée.

Le document FR-A-1 038 311 décrit un autre dispositif de massage. Les corps creux, réalisés sous la forme de cloches identiques, sont connectés à un embout de raccordement susceptible d'être raccordé à un groupe pneumatique. La variante de la figure 2 comporte des raccordements séparés, de façon qu'une cloche fonctionne en aspiration constante, et l'autre en aspiration et refoulement alternés. Ainsi, la cloche amont (par référence à la direction du déplacement du dispositif), fonctionnant en aspiration et refoulement alternés, effectue un travail préliminaire de soulèvement et de relâchement progressif des tissus, et la cloche aval, fonctionnant en aspiration continue, passe après sur les tissus ainsi travaillés. L'effet de massage obtenu est très différent de celui qui correspond à l'action de palpé-roulé réalisée manuellement par les praticiens. Le document est par ailleurs muet sur une éventuelle mise à des dépressions différentes pour les cloches du dispositif.

On a ensuite cherché à améliorer l'action de massage pour obtenir un effet de vague en faisant appel à des moyens mécaniques combinés à la succion.

Le document GB-A-1 077 143 décrit ainsi un dispositif de massage par succion réalisé sous la forme d'un patin entouré par un profilé périphérique définissant un bourrelet d'appui, la face interne de ce patin étant conformée avec des ondulations pour générer un effet de vague.

On a plus récemment développé un appareil de massage utilisant des rouleaux motorisés combinés à un système d'aspiration. Dans un tel appareil, la peau de la zone concernée est pincée entre deux rouleaux d'axes parallèles de façon à former un pli entre ces rouleaux, et l'aspiration exerce une succion sur le sommet du pli de peau ainsi formé. Le praticien déplace ainsi l'appareil sur la zone concernée du corps humain, les rouleaux étant entraînés en rotation par un moteur électrique, et l'aspiration est déclenchée concurremment au déplacement de l'appareil qui progresse par l'actionnement des rouleaux motorisés.

Un appareil de ce dernier type présente un certain nombre d'inconvénients tant pour le praticien que pour le patient subissant l'opération de massage. En effet, le praticien peut difficilement observer le pli unique formé entre les rouleaux qui pincent la peau, et de plus l'action thérapeutique de l'aspiration est limitée à la crête du pli de peau formé, de sorte que cette action est de facto limitée. Par ailleurs, pour le patient, l'opération de massage est peu confortable du fait de la perception du pincement exercé par les rouleaux, ce qui exige une grande habileté pour le praticien qui manipule cet appareil. En outre, l'appareil connu peut difficilement subir des réglages permettant de s'adapter à différents types de problèmes cutanés à traiter. Enfin, il convient également de noter que cet appareil est de conception relativement onéreuse, dans la mesure où il est constitué d'un grand nombre de pièces (plus de deux cents).

L'invention a pour but de concevoir un dispositif de massage plus performant que les appareils précités, à la fois au regard de sa structure, de la facilité d'utilisation pour le praticien, et de la qualité et du confort de l'action exercée.

Ce problème est résolu par un dispositif de massage du type précité, présentant les caractéristiques de la revendication 1.

Dans le dispositif selon la revendication 1, la paroi interne peut être unique ou multiple, notamment double pour avoir trois compartiments à des dépressions différentes et un triple effet de vague.

Dans la pratique, on utilisera une paroi de séparation unique pour des questions de coût de fabrication. Alors, grâce à la présence des deux compartiments isolés l'un de l'autre, on parvient à réaliser une double succion de la zone du corps humain sur laquelle est appliqué le dispositif de massage, cette double succion permettant d'obtenir un effet de vague avec deux crêtes sur la peau du patient, reproduisant ainsi l'action de palpé-roulé jusque-là réalisée manuellement par les praticiens. Lorsque le praticien déplace le dispositif de massage sur la zone prédéterminée du corps humain, la double crête se déplace concurremment comme un front d'onde, et de plus l'aspiration concerne toute la zone ceinturée par l'ouverture inférieure du corps creux en forme de cloche.

La paroi interne alors unique est disposée de telle façon que les deux compartiments qu'elle délimite ont des volumes notablement différents, de façon à avoir des dépressions différentes dans chacun des deux compartiments.

En particulier, il sera intéressant de prévoir que le compartiment amont, en considérant la direction de déplacement, a un volume notablement plus faible que le compartiment aval. On pourra par exemple prévoir que le compartiment aval a un volume voisin du double de celui du compartiment amont.

Cette caractéristique est particulièrement intéressante pour générer une double vague asymétrique, avec une crête amont de faible hauteur et une crête aval de hauteur plus importante. On obtient ainsi un soulèvement de la peau qui est très favorable sur le plan de l'action de massage exercée.

A titre d'exemple particulier, le bord périphérique pourra se terminer par un bourrelet d'appui et être de forme sensiblement circulaire ou elliptique, et la paroi interne pourra être essentiellement plane, et présenter un bord libre sensiblement rectiligne qui se termine également par un bourrelet d'appui. Ces deux bourrelets d'appui confèrent une impression de confort très satisfaisante pour le patient. Il va de soi que l'on pourra prévoir en variante d'autres formes pour l'ouverture inférieure du corps creux en forme de cloche, notamment des formes d'allure plus allongée ou encore cintrée.

Les deux compartiments pourront être reliés par une tubulure commune à l'organe de pompage, ou en variante être reliés individuellement par une tubulure associée audit organe de pompage. Ceci permet de contrôler avec précision la succion exercée au niveau de chacun des compartiments isolés. Il pourra d'ailleurs s'avérer intéressant de prévoir que la dépression générée dans les deux compartiments par l'organe de pompage est réglable, ce qui permet d'adapter de façon très satisfaisante la double action de succion au type de problème cutané ou sous-cutané concerné.

Avantageusement encore, le corps creux avec sa paroi interne sera réalisé en matériau translucide, par exemple en verre ou en matière plastique adéquate. Ceci permet au praticien de surveiller à tout moment la zone qui est soumise à la double succion, et en particulier de déplacer le dispositif avec précision et à la vitesse requise au niveau d'une zone critique, qui peut être par exemple celle d'une cicatrice hypertrophique ou d'une ride dont la forme ou l'emplacement est particulièrement délicat.

D'autres caractéristiques et avantages de l'invention apparaîtront plus clairement à la lumière de la description qui va suivre et des dessins annexés, concernant un mode de réalisation particulier, en référence aux figures des dessins annexés où :
- la figure 1 illustre en perspective un dispositif de massage conforme à l'invention, du type à cloche équipée d'une unique paroi interne de séparation ;
- la figure 2 est une vue de dessous du corps creux en forme de cloche, permettant de mieux distinguer l'agencement particulier de la double ouverture débouchante avec des sections choisies pour avoir ici une succion environ deux fois plus forte pour le compartiment aval que pour le compartiment amont ;
- la figure 3 illustre, partiellement en coupe, le dispositif de massage précité en cours d'utilisation, avec une représentation de l'effet de vagues particulier générant une double crête au niveau de la zone concernée du corps humain ; et
- la figure 4 est une vue partielle, en coupe axiale, illustrant une variante du dispositif précédent dans laquelle un embout unique assure le raccordement entre le corps creux en forme de cloche et l'organe de pompage.

La figure 1 illustre un dispositif de massage 10 conforme à l'invention, qui est destiné à être déplacé sur une zone prédéterminée du corps humain. Ce dispositif comporte un corps creux 11 ayant la forme générale d'une cloche dont l'ouverture inférieure, notée 15, est délimitée par un bord périphérique 13 par lequel ledit dispositif est appliqué sur la zone à masser. La portion principale du corps creux, notée 12, a ici une forme générale cylindrique, mais on pourra prévoir d'autres formes telles qu'une forme à resserrement supérieur ainsi que cela est illustré sur la variante de la figure 4.

Le corps creux 11 présente au moins une paroi interne de séparation, en l'espèce une paroi unique 16 qui s'étend sensiblement jusqu'au niveau d'un plan contenant le bord périphérique 13 afin de délimiter deux compartiments 20.1, 20.2 qui sont isolés l'un de l'autre, et ces deux compartiments sont reliés à un organe de pompage 25 servant à générer une dépression désirée qui est différente dans chacun des compartiments. Si on utilise deux parois internes de séparation (variante non illustrée ici), on aura trois compartiments à des dépressions différentes, permettant d'avoir un triple effet de vague.

Le bord périphérique 13 se termine de préférence par un bourrelet d'appui 14, et la paroi interne 16, qui est ici essentiellement plane, présente un bord libre noté 17 sensiblement rectiligne qui se termine avantageusement aussi par un bourrelet d'appui 18. Ainsi, au niveau du plan d'ouverture du corps creux en forme de cloche, on trouve un bourrelet d'appui, dont la forme sera de préférence arrondie, qui concerne à la fois la périphérie du corps creux et le bord libre de la paroi interne de séparation, conformément à l'illustration donnée en figure 2. Cette double embouchure délimite le contour de la zone du corps humain concernée par la double succion qui va précisément générer un effet de vagues à deux crêtes successives lorsque le dispositif est appliqué par le praticien sur la zone concernée du corps humain et que l'organe de pompage est concurremment enclenché pour générer la pression désirée.

L'action exercée par le dispositif de massage selon l'invention sera mieux comprise en se référant à la figure 3. On a noté X la direction de déplacement du dispositif de massage 10 qui est appliquée sur une zone P du corps humain. Lorsque l'organe de pompage 25 est enclenché, la dépression générée dans chacun des compartiments 20.1, 20.2 exerce une succion localisée sur chacune des zones délimitées au niveau de la double embouchure, en créant un effet de vagues extrêmement favorable avec une première crête C1 au niveau du compartiment amont 20.1 et une deuxième crête C2 au niveau du compartiment aval 20.2. Cette double crête reproduit fidèlement l'action d'un palpé-roulé, jusque-là seulement exercée de façon purement manuelle par les praticiens.

Le raccordement du corps creux 11 en forme générale de cloche à l'organe de pompage 25 pourra être réalisé de multiples façons. On a ici illustré sur les figures 1 et 3 la présence de deux embouts 21.1, 21.2 formant organes de traversée en partie haute du corps creux 11, associés à chacun des compartiments 20.1, 20.2 qui sont délimités par la paroi interne de séparation. Des canalisations ou tubulures correspondantes 22.1, 22.2 sont montées sur chacun des embouts 21.1, 21.2, et l'ensemble sera en général logé dans une gaine annelée ou non 23 entourant ces deux canalisations jusqu'au branchement à l'organe de pompage 25. On a également illustré une poignée 19 permettant au praticien d'avoir une meilleure prise du dispositif de massage 10 afin d'assurer un déplacement précis dudit dispositif sur la zone concernée du corps humain. Cette poignée 19 pourra subsidiairement présenter une gâchette 29 permettant au praticien de commander à distance l'enclenchement ou l'arrêt de l'organe de pompage 25.

Les deux compartiments 20.1, 20.2 pourront être reliés par une tubulure commune à l'organe de pompage, ou être reliés individuellement par une tubulure associée audit organe de pompage. Le premier cas est facile à mettre en oeuvre, mais impose une valeur donnée de la dépression générée par l'organe de pompage. Le deuxième cas est plus complexe à mettre en oeuvre, mais il permet un réglage plus fin de la dépression exercée au niveau de chacun des compartiments individuels sans avoir à changer d'appareil. Ce deuxième cas est illustré sur les figures 1 et 3, où l'on a représenté de façon schématique sur l'organe de pompage 25, des moyens d'affichage 26.1, 26.2 permettant de lire directement la dépression exercée au niveau du compartiment amont 20.1 (noté AM) et du compartiment aval 20.2 (noté AV). L'organe de pompage 25 comporte ici également des boutons de réglage 27.1, 27.2 permettant l'obtention d'une dépression calée sur une valeur prédéterminée pour chacun des compartiments. Ainsi, la dépression générée dans les deux compartiments 20.1, 20.2 par l'organe de pompage 25 pourra être soit constante, soit réglable.

Il convient par ailleurs de choisir un dimensionnement adéquat pour les deux compartiments et leur embouchure de sortie respective de façon à obtenir un effet de palpé-roulé satisfaisant pour l'immense majorité des cas à traiter. Il est alors essentiel de prévoir que la paroi interne 16 soit disposée de telle façon que les deux compartiments 20.1, 20.2 qu'elle délimite aient des volumes notablement différents, et dans ce cas, il sera préférable de prévoir que le compartiment amont 20.1 a un volume notablement plus faible que le compartiment aval 20.2. On pourra par exemple prévoir un volume voisin du double pour le compartiment aval 20.2 par rapport au compartiment amont 20.1.

A titre indicatif seulement, on indique ci-après des dimensions pouvant être envisagées pour le corps creux en forme de cloche avec sa paroi interne. On pourra prévoir un bord périphérique de forme elliptique, dont le grand axe est perpendiculaire au plan de la paroi de séparation, ledit bord étant inscrit dans un rectangle de 5 cm de large et 8 cm de long, avec (en se référant à la direction du grand axe) une longueur de 3 cm pour le compartiment amont et une longueur de 5 cm pour le compartiment aval. Avec une hauteur d'environ 7 cm, une dépression allant de 150 à 600 millibars (hPa) sera généralement satisfaisante pour obtenir l'action thérapeutique recherchée, avec une dépression allant par exemple jusqu'à 250 millibars (hPa) pour le compartiment amont et de 250 à 500 millibars (hPa) pour le compartiment aval. On obtient ainsi la double vague désirée représentée schématiquement sur la figure 3. On pourra prévoir plusieurs plages préprogrammées, par exemple trois plages de 150 à 350 hPa, 300 à 500 hPa et 400 à 600 hPa, parmi lesquelles le praticien choisira la plage la mieux adaptée au problème à traiter. L'organe de pompage 25 pourra également être équipé d'un moyen de séquencement (ou timer), permettant par exemple de générer une dépression de 450 hPa pendant dix secondes suivie d'une dépression de 200 hPa pendant deux secondes (ce moyen sera de préférence programmable, et permettra au praticien d'afficher les valeurs de crête maxi et mini de la dépression et les durées correspondantes).

Le corps creux avec sa paroi interne sera de préférence réalisé en un matériau translucide, par exemple en verre ou en matière plastique adéquate, ce qui permet au praticien de surveiller à tout moment l'aspect de la zone concernée par le massage, tout en facilitant le positionnement de la double embouchure par rapport à des zones critiques, telles que des rides ou des cicatrices hypertrophiques. L'épaisseur du corps creux avec sa paroi de séparation pourra être de quelques millimètres, et l'on choisira de préférence des bourrelets d'appui dont le diamètre est de l'ordre de 5 mm. La figure 4 illustre une variante dans laquelle le corps creux 11 présente une portion principale 12 en forme de poire, dont la partie supérieure se resserre pour former un col 30 sur lequel on vient monter un embout unique 21 assurant le raccordement à l'organe de pompage 25. Dans cette variante, la paroi de séparation 16 est agencée au niveau de l'axe du col 30, en se prolongeant supérieurement jusqu'au niveau de la couronne de bord dudit col. On peut alors prévoir un embout unique 21, présentant une cloison interne 28 délimitant deux passages séparés 24.1, 24.2, avec alors des raccordements individuels aux branches 22.1, 22.2 séparées si l'on souhaite avoir une alimentation individuelle de chacun des compartiments) pour réaliser en une seule opération le branchement du dispositif sur l'organe de pompage 25. Si la dépression générée est la même (canalisation unique 22, éventuellement se séparant en deux branches 22.1, 22.2 comme illustré ici), la cloison 28 pourra bien entendu être omise : dans ce cas, la différence de dépressions dans les deux compartiments résulte de la seule différence notable des volumes desdits compartiments.

On est ainsi parvenu à réaliser un dispositif de massage qui est à la fois très simple sur le plan structurel et très efficace pour son action thérapeutique. De plus, il permet pour la première fois de reproduire l'action de palpé-roulé réalisée manuellement par les praticiens, et ceci avec un confort optimal pour le patient.

## Revendications

1. Dispositif de massage destiné à être déplacé sur une zone prédéterminée du corps humain, comportant un corps creux (11) ayant la forme générale d'une cloche, avec une ouverture inférieure (15) délimitée par un bord périphérique (13) par lequel ledit dispositif est appliqué sur la zone à masser, ledit corps creux présentant au moins une paroi interne de séparation (16) qui s'étend sensiblement jusqu'au niveau d'un plan contenant ledit bord périphérique afin de délimiter des compartiments (20.1, 20.2) isolés les uns des autres, **caractérisé en ce que** les compartiments (20.1, 20.2) sont reliés à un organe de pompage (25), et la ou chaque paroi interne (16) est disposée de telle façon que les compartiments (20.1, 20.2) délimités ont des volumes notablement différents de façon à avoir des dépressions différentes dans chacun desdits compartiments.

2. Dispositif selon la revendication 1, **caractérisé en ce que** la paroi interne (16) est unique, et elle est disposée de telle façon que les deux compartiments (20.1, 20.2) qu'elle délimite ont des volumes notablement différents.

3. Dispositif selon la revendication 2, **caractérisé en ce que** le compartiment amont (20.1), en considérant la direction de déplacement (X), a un volume notablement plus faible que le compartiment aval (20.2).

4. Dispositif selon la revendication 3, **caractérisé en ce que** le compartiment aval (20.2) a un volume voisin du double de celui du compartiment amont (20.1).

5. Dispositif selon l'une des revendications 2 à 4, **caractérisé en ce que** le bord périphérique (13) se termine par un bourrelet d'appui (14) et il est de forme sensiblement circulaire ou elliptique.

6. Dispositif selon l'une des revendications 2 à 5, **caractérisé en ce que** la paroi interne (16) est essentiellement plane, et elle présente un bord libre (17) sensiblement rectiligne qui se termine par un bourrelet d'appui (18).

7. Dispositif selon l'une des revendications 2 à 6, **caractérisé en ce que** les deux compartiments (20.1, 20.2) sont reliés par une tubulure commune (22) à l'organe de pompage (25).

8. Dispositif selon la revendication 7, **caractérisé en ce que** l'organe de pompage (25) est conçu pour délivrer dans la tubulure commune (22) une valeur unique de dépression qui est réglable par un bouton associé (27).

9. Dispositif selon l'une des revendications 2 à 6, **caractérisé en ce que** les deux compartiments (20.1, 20.2) sont reliés individuellement par une tubulure associée (22.1, 22.2) à l'organe de pompage (25).

10. Dispositif selon la revendication 9, **caractérisé en ce que** l'organe de pompage (25) est conçu pour délivrer dans les tubulures indépendantes (22.1, 22.2) deux valeurs respectives de dépression qui sont réglables individuellement par deux boutons associés (27.1, 27.2).

11. Dispositif selon l'une des revendications 2 à 10, **caractérisé en ce que** le corps creux (11) avec sa paroi interne (16) est réalisé en matériau translucide, par exemple en verre ou en matière plastique adéquate.

## Patentansprüche

1. Massagegerät, das dazu bestimmt ist, auf einer vorgegebenen Zone des menschlichen Körpers verschoben zu werden, umfassend einen Hohlkörper (11), der die Gesamtform einer Glocke hat, mit einer unteren Öffnung (15), die von einem Umfangsrand (13) begrenzt ist, über den das genannte Gerät auf die zu massierende Zone aufgesetzt wird, wobei der Hohlkörper mindestens eine Innentrennwand (16) aufweist, die sich im wesentlichen bis zum Bereich einer den genannten Umfangsrand enthaltenden Ebene erstreckt, um voneinander isolierte Fächer (20.1, 20.2) abzugrenzen, **dadurch gekennzeichnet, daß** die Fächer (20.1, 20.2) mit einem Pumporgan (25) verbunden sind und die oder jede Innenwand (16) derart angeordnet ist, daß die voneinander abgegrenzten Fächer (20.1, 20.2) deutlich unterschiedliche Volumen haben, derart, daß in jedem der genannten Fächer ein unterschiedlicher Unterdruck vorherrscht.

2. Gerät nach Anspruch 1, **dadurch gekennzeichnet, daß** die Innenwand (16) nur einmal vorhanden und derart angeordnet ist, daß die beiden Fächer (20.1, 20.2), die sie voneinander abgrenzt, deutlich unterschiedliche Volumen haben.

3. Gerät nach Anspruch 2, **dadurch gekennzeichnet, daß** das stromaufwärts liegende Fach (20.1), bei Betrachtung in Verschiebungsrichtung (X), ein Volumen hat, das deutlich geringer ist als das Volumen des stromabwärts liegenden Faches (20.2).

4. Gerät nach Anspruch 3, **dadurch gekennzeichnet, daß** das stromabwärts liegende Fach (20.2) ein Volumen hat, das nahezu doppelt so groß ist wie das Volumen des stromaufwärts liegenden Faches (20.1).

5. Gerät nach einem der Ansprüche 2 bis 4, **dadurch gekennzeichnet, daß** der Umfangsrand (13) in einer Anlagewulst (14) endet und im wesentlichen kreis- oder ellipsenförmig ist.

6. Gerät nach einem der Ansprüche 2 bis 5, **dadurch gekennzeichnet, daß** die Innenwand (16) im wesentlichen eben ist und einen im wesentlichen geradlinigen, freien Rand (17) aufweist, der in einer Anlagewulst (18) endet.

7. Gerät nach einem der Ansprüche 2 bis 6, **dadurch gekennzeichnet, daß** die beiden Fächer (20.1, 20.2) über eine gemeinsame Leitung (22) mit dem Pumporgan (25) verbunden sind.

8. Gerät nach Anspruch 7, **dadurch gekennzeichnet, daß** das Pumporgan (25) so ausgebildet ist, daß es in der gemeinsamen Leitung (22) einen einzigen Unterdruckwert liefert, der mittels eines dazugehörigen Druckknopfes (27) eingestellt werden kann.

9. Gerät nach einem der Ansprüche 2 bis 6, **dadurch gekennzeichnet, daß** die beiden Fächer (20.1, 20.2) einzeln über eine dazugehörige Leitung (22.1, 22.2) mit dem Pumporgan (25) verbunden sind.

10. Gerät nach Anspruch 9, **dadurch gekennzeichnet, daß** das Pumporgan (25) derart ausgebildet ist, daß es in den getrennten Leitungen (22.1, 22.2) zwei jeweilige Unterdruckwerte liefert, die mittels zweier dazugehöriger Druckknöpfe (27.1, 27.2) individuell eingestellt werden können.

11. Gerät nach einem der Ansprüche 2 bis 10, **dadurch gekennzeichnet, daß** der Hohlkörper (11) mit seiner Innenwand (16) aus transparentem Material hergestellt ist, beispielsweise aus Glas oder aus einem adäquaten Kunststoffmaterial.

## Claims

1. A massage appliance for placing on a predetermined zone of the human body, comprising a generally bell-shaped hollow body (11) having a bottom opening (15) defined by a peripheral edge (13) via which said appliance is applied to the zone to be massaged, said hollow body having at least one internal partition (16) extending substantially to the same level as the plane containing the said peripheral edge so as to define mutually isolated compartments (20.1, 20.2), the appliance being **characterized in that** the compartments (20.1, 20.2) are connected to a pump member (25), and the or each internal partition (16) is disposed in such a manner that the compartments (20.1, 20.2) defined are of significantly different volumes in order to have different degrees of suction in each of said compartments.

2. An appliance according to claim 1, **characterized in that** there is a single internal partition (16) disposed in such a manner as to define two compartments (20.1, 20.2) of significantly different volumes.

3. An appliance according to claim 2, **characterized in that** the upstream compartment (20.1) in the displacement direction(s) is of a volume that is considerably smaller than the downstream compartment (20.2).

4. An appliance according to claim 3, **characterized in that** the downstream compartment (20.2) is about twice the volume of the upstream compartment (20.1).

5. An appliance according to any one of claims 2 to 4, **characterized in that** the peripheral edge (13) is terminated by a thrust rim (14) and is substantially circular or elliptical in shape.

6. An appliance according to any one of claims 2 to 5, **characterized in that** the internal partition (16) is essentially plane, having a free edge (17) that is substantially rectilinear and that is terminated by a thrust rim (18).

7. An appliance according to any one of claims 2 to 6, **characterized in that** the two compartments (20.1, 20.2) are connected to the pump member (25) via a common pipe (22).

8. An appliance according to claim 7, **characterized in that** the pump member (25) is designed to deliver a single amount of suction in the common pipe (22) which is adjustable by means of an associated knob (27).

9. An appliance according to any one of claims 2 to 6, **characterized in that** the two compartments (20.1, 20.2) are individually connected to the pump member (25) via associated respective pipes (22.1, 22.2).

10. An appliance according to claim 9, **characterized in that** the pump member (25) is designed to deliver two respective amounts of suction in the independent pipes (22.1, 22.2) which are individually adjustable by means of two associated knobs (27.1, 27.2).

11. An appliance according to any one of claims 2 to 10, **characterized in that** the hollow body (11) and its internal partition (16) is made of translucent material, e.g. glass or an appropriate plastics material.
